# EUROPÄISCHE PATENTSCHRIFT

(11) **EP 0 268 584 B1**
(45) Veröffentlichungstag und Bekanntmachung des Hinweises auf die Patenterteilung: **14.06.1989**
(21) Anmeldenummer: 86904103.8
(22) Anmeldetag: 18.07.1986
(51) Int. Cl.: F02M 59/48, F02M 39/00

(54) **VERFAHREN ZUM ANBAU EINER EINSPRITZPUMPE AN EINE BRENNKRAFTMASCHINE**
PROCESS FOR INSTALLING AN INJECTION PUMP ON AN INTERNAL COMBUSTION ENGINE
METHODE D'INSTALLATION D'UNE POMPE A INJECTION SUR UN MOTEUR A COMBUSTION INTERNE

(30) Priorität: 20.07.1985 DE 3525962; 05.07.1986 DE 3622633
(43) Veröffentlichungstag der Anmeldung: 01.06.1988
(73) Patentinhaber: ROBERT BOSCH GMBH, 70442 Stuttgart (DE)
(72) Erfinder: CIGOLOTTI, Jean-Pierre, F-69680 Chassieu (FR); DEVILLIERE, Denis, F-69003 Lyon (FR); LEBLANC, Jean, F-69003 Lyon (FR); SCHWARTZ, Reinhard, D-7000 Stuttgart 75 (DE)
(86) Internationale Anmeldenummer: DE8600294
(87) Internationale Veröffentlichungsnummer: WO8700582

(56) Entgegenhaltungen:
- EP-A- 0 090 226
- DE-A- 1 050 604
- DE-A- 1 776 072
- FR-A- 1 487 771
- FR-A- 2 118 378
- FR-A- 2 265 999
- GB-A- 2 077 863
- US-A- 2 975 776

## Beschreibung

### Stand der Technik

Die Erfindung geht aus von einem Verfahren nach dem gattungsbildenden Oberbegriff des Hauptanspruchs und bezieht sich weiterhin auf eine Mehrzylinder- und Einzylinderbrennkraftmaschine mit gemäss dem erfindungsgemässen Verfahren angebauten Einsteckpumpen.

Einzylinder-Einsteckkraftstoffeinspritzpumpen, kurz Einsteckpumpen genannt, werden vorteilhaft immer dann angewandt, wenn bei Motoren mit geringer Zylinderleistung (etwa 2 bis 30 kW/Zyl.) der Aufwand für eine Reihen- oder Verteilereinspritzpumpezu gross ist, und wenn durch Verwendung kurzer Druckleitungen und den damit erzielbaren besseren Einspritzbedingungen die Einspritzpumpen möglichst nahe an der Einspritzdüse des zugehörigen Motorzylinders montiert werden sollen. Einsteckpumpen haben keinen eigenen Antrieb, sondern werden von einer motoreigenen Nockenwelle angetrieben. Die Regelung der Einspritzmenge erfolgt dabei über eine motoreigene Regelstange, die wie das Fördermengenverstellglied der Einsteckpumpe unterhalb des zugehörigen Befestigungsflansches innerhalb des Pumpeneinpasses der Brennkraftmaschine liegt.

Pumpen dieser Bauart sind zum Beispiel von der Firma Robert Bosch GmbH, Stuttgart, mit der Bezeichnung PF 1 Q... und PFR 1 K... bekannt (siehe z. B. die Druckschrift Einspritzausrüstung für Dieselmotoren mit Einspritzpumpe PF»; VDT-UBP 001/6 der Robert Bosch GmbH, Stuttgart), und jede dieser Pumpen wird vor ihrem Anbau an die Brennkraftmaschine auf einer Prüfbank unter Verwendung eines Prüfuntersatzes auf eine für alle Pumpen der gleichen Serie gleiche Sollfördermenge eingestellt und mit Hilfe einer Justieranordnung in den zugehörigen Pumpeneinpass der Brennkraftmaschine eingesetzt und dort befestigt. Da die mit einem Fixierstift versehene Justieranordnung bei den vorgenannten Pumpen lediglich deren Anbaulage am Pumpeneinpass festlegt, muss in sehr aufwendiger Weise der Motor am Prüfstand bezüglich der Fördermengen der einzelnen Einsteckpumpen nochmals genau eingestellt werden. Dabei müssen einstellbare Kupplungsteile der motoreigenen Regelstange an die Fördermengenverstellglieder der Einsteckpumpen angekoppelt und eingestellt werden. Bei Ersatz einer Einzelpumpe muss dieser Prüfvorgang nochmals vorgenommen werden.

Aus der EP-PS 0 090 226 ist nun ein Verfahren der gattungsgemässen Art bekanntgeworden, das die aufgewiesenen Nachteile vermeidet und nach dem Einbau der Einsteckpumpen an die Brennkraftmaschine eine für alle Einsteckpumpen einer Brennkraftmaschine gleiche Fördermenge garantiert. Bei diesem Verfahren wird also erstmals bei vom Einspritzpumpenhersteller garantierter Sollfördermenge auch ohne nachträgliche Einstellung am Motor eine Gleichförderung bei Mehrzylinderbrennkraftmaschinen an allen Einsteckpumpen sichergestellt. Die motoreigene Regelstange kann als einfaches Blechstanzteil mit festgelegten Gegenkupplungsteilen für die Kupplungsteile der Fördermengenverstellglieder der Einsteckpumpen ausgebildet werden, und die Brennkraftmaschine benötigt auch keine Sichtfenster zum Nachstellen der Regelstange mehr. Auch zur Einstellung der erforderlichen Motorleistung braucht der Motor nicht mehr auf die Bremse genommen zu werden, was vor allem sehr vorteilhaft bei einem integrierten Antrieb ist, da z. B. bei einem auf der Motorkurbelwelle festmontierten Aggregat gar keine Möglichkeit mehr besteht, den Motor allein bezüglich seiner Leistung einstellen zu können. Die wesentlichen Merkmale dieses Verfahrens bestehen darin, dass vor dem Anbau der Einsteckpumpe mittels einer am Prüfuntersatz befindlichen Vorrichtung eine erste Justierhilfe, z. B. eine Rissmarke, einer Justieranordnung am Befestigungsflansch der Einsteckpumpe angebracht wird, und an der Brennkraftmaschine wird mittels einer Pumpenattrappe bei in der Prüfgrundstellung blockierter motoreigener Regelstange eine zweite Justierhilfe, z. B. auch eine Rissmarke, der Justieranordnung am Pumpeneinpass der Brennkraftmaschine jeweils in einer der Prüfgrundstellung des Fördermengenverstellgliedes zugeordneten Lage angebracht. Beim Einsetzen der Einsteckpumpe in den Pumpeneinpass werden dann beide Justierhilfen zur Deckung gebracht. Die bei dem bekannten Verfahren verwendeten und dort angegebenen Justierhilfen, z. B. Rissmarken oder Loch-Stift-Steckverbindungen, liegen nach ihrem Anbringen unverrückbar fest und lassen sich nicht mehr korrigieren. Dies führt bei versehentlicher Fehleinstellung oder im Fall der Reparatur irgendeines Bauteiles zu aufwendiger Nacharbeit, oder es ist ein Austausch wichtiger Bauteile notwendig.

Der Erfindung liegt nun die Aufgabe zugrunde, das bekannte Verfahren zum Anbau der Einsteckpumpen und die zugehörige Justieranordnung sowie die Brennkraftmaschine derart zu verbessern, dass das Verfahren völlig unabhängig von der Geschicklichkeit des die Einsteckpumpe montierenden Facharbeiters und bei entsprechenden Stückzahlen auch vollautomatisch durch Roboter ausgeführt werden kann. Bei Fehleinstellungen oder im Reparaturfall soll ausserdem das Anbringen der erforderlichen Justierhilfen ohne aufwendige Nacharbeit durch einfaches Nachstellen beliebig oft möglich sein.

### Vorteile der Erfindung

Durch das erfindungsgemässe Verfahren mit den im Kennzeichenteil des Hauptanspruchs angegebenen Verfahrensmerkmalen wird die angegebene Aufgabe in vorteilhafter Weise gelöst. Sowohl der als erste Justierhilfe dienende, im Befestigungsflansch verstellbar gelagerte Fixierzapfen des Justierbolzens als auch die als zweite Justierhilfe dienende, für die Aufnahme des Fixierzapfens vorgesehene Fixiernut in der auf der Flanschfläche des Pumpeneinpasses angebrachten Einstellplatte sind voll einstellbar und können in ihrer nach der Einstellung eingenommenen Lage gesichert werden. Beim Einsetzen der Einsteckpumpe in den Pumpeneinpass wird dann das Fördermengenverstellglied mit der motoreigenen Regelstange gekuppelt und der Fixierzapfen in die Fixiernut der Einstellplatte lediglich eingesteckt. Damit ist dieser Montagevorgang völlig unabhängig von der Geschicklichkeit des Monteurs, und bei Fehleinstellungen oder in einem Reparaturfall können die erforderlichen Einstellarbeiten ohne aufwendige Nacharbeit durch einfaches Nachstellen beliebig oft wiederholt werden. Wird gemäss Anspruch 2 der den Fixierzapfen tragende Justierbolzen als eine Stirnkurbel mit exzentrisch angebrachtem Fixierzapfen ausgebildet, dann kann der Justierbolzen in vorteilhafter Weise als Stellwerkzeug für das Verdrehen der Einspritzpumpe verwendet werden, wodurch die Fördermengeneinstellung an der Einsteckpumpe wesentlich vereinfacht und verbilligt wird. Gemäss Anspruch 3 wird die Einstellplatte als Auflage für den Befestigungsflansch der Einsteckpumpe zwischen Befestigungsflansch und Flanschfläche des Pumpeneinpasses eingelegt und kann somit zugleich als Vorhubeinstellplatte dienen.

Durch die in Anspruch 4 festgelegten Verfahrensmerkmale werden alle Pumpen der gleichen Serie mit einem gleichen Vorstehmass vom Befestigungsflansch bis zur äussersten antriebsseitigen Begrenzung der Einsteckpumpe geliefert, und am Pumpeneinpass der Brennkraftmaschine wird das gleiche Vorstehmass durch Auswahl der mit passender Dickenabmessung bereitgestellten Einstellplatten eingestellt, so dass ohne besondere Anpassung der den Vorhub bestimmenden Abmessungen jede Einsteckpumpe der gleichen Serie in jeden beliebigen Pumpeneinpass der Brennkraftmaschine eingesetzt werden kann. Der den Förderbeginn bestimmende Vorhub ist dann ohne Einpass- und Anpassarbeiten und ohne Vornahme aufwendiger Überprüfungsarbeiten sicher gewährleistet, und die Einstellplatten dienen zugleich als Vorhubeinstellscheiben.

In Anspruch 5 sind die Merkmale der zugehörigen Mehrzylinderbrennkraftmaschine festgelegt, deren motoreigene Regelstange, wie aus der eingangs zitierten EP-PS 0 090 226 bekannt, einstükkig mit den im Zylinderabstand angebrachten Gegenkupplungsteilen für die Fördermengenverstellglieder der in Reihe angeordneten Einsteckpumpen ausgebildet ist, und die mit je einer von zwei Justierhilfen gebildeten Justieranordnung für den Anbau der Einsteckpumpen ausgestattet ist. Zur Durchführung des Verfahrens nach einem der Ansprüche 1 bis 4 ist diese Mehrzylinderbrennkraftmaschine gemäss den kennzeichnenden Merkmalen des Anspruchs 5 ausgebildet, und es werden die bereits zum Verfahren genannten Vorteile erreicht.

Bei einer gemäss Anspruch 6 ausgebildeten Ausführungsvariante der zugehörigen Mehrzylinderbrennkraftmaschine ist der die erste Justierhilfe bildende Fixierzapfen innerhalb einer gegenüber der Auflagefläche des Befestigungsflansches der Einsteckpumpe zurückgesetzten und radial nach aussen hin offenen Aussparung angebracht, und die Einstellplatte hat annähernd die Form einer kleinen U-Scheibe, die von aussen her in die Aussparung hineinragend mit einer die zweite Justierhilfe bildenden Fixiernut den Fixierzapfen zweiseitig umfasst und mittels einer Schraube auf der Flanschfläche des Pumpeneinpasses befestigt ist. Eine solche kleine Einstellplatte ist billig und einfach herzustellen und übernimmt keine weiteren Funktionen, so dass sowohl bezüglich der Dickentoleranz als auch der Planheit dieser Platte keine besonderen Anforderungen gestellt werden, wie dies notwendig wäre, wenn die Einstellplatte auch zugleich als Vorhubeinstellscheibe dienen würde.

Auch bei einer gemäss Anspruch 7 ausgebildeten und zu Durchführung des Verfahrens nach Anspruch 1 oder 2 mit der von den zwei Justierhilfen gebildeten Justieranordnung ausgestatteten Einzylinderbrennkraftmaschine sind die vorstehend zu Anspruch 6 genannten Vorteile erzielbar.

Um den Anbau der Einstellplatte zu erleichtern, ist gemäss Anspruch 8 die U-scheibenförmige Einstellplatte ausser mit der Fixiernut und mindestens einer Durchgangsöffnung für die Befestigungsschraube noch mit einem Hilfsmittel zum Ausrichten der Anbaulage der Einstellplatte versehen; und gemäss Anspruch 9 wird dieses Hilfsmittel von zwei vorzugsweise symmetrisch zur Fixiernut angeordneten Ausnehmungen gebildet, in die dann Lagesicherungszapfen der Pumpenattrappe eingreifen können.

### Zeichnung

Zwei Ausführungsbeispiele zur Darstellung des erfindungsgemässen Verfahrens und der zugehörigen Brennkraftmaschine werden nachstehend anhand der Zeichnung näher beschrieben. Es zeigen Figur 1 das erste Ausführungsbeispiel mit einer erfindungsgemäss ausgebildeten und an der zugehörigen Brennkraftmaschine montierten Einsteckpumpe und Figur 2 eine Draufsicht in Richtung des Pfeiles 11 in Figur 1 ; die Figuren 3 bis 7 dienen der Erläuterung des Verfahrens und Figur 3 zeigt in vereinfachter Darstellung das für die Einstellung des Vorhubes erforderliche Vorstehmass UT, Figur 3a einen Ausschnitt 11 la aus Figur 3 mit zur Einstellung des Vorhubes auswechselbarem Federteller, Figur 4 die zur Einstellung der Fördermenge mit Festlegung der ersten Fixierhilfe in einen Prüfuntersatz eingesetzte Einsteckpumpe, Figur 5 eine Skizze zur Einstellung des mit dem Vorstehmass UT korrespondierenden Tiefenmasses an der Brennkraftmaschine, Figur 6 den Pumpeneinpass an der Brennkraftmaschine mit eingesetzter Pumpenattrappe zur Einstellung der Lage der Einstellplatte und Figur 7 eine Draufsicht in Richtung des Pfeiles VII in Figur 6; Figur 8 zeigt das zweite Ausführungsbeispiel mit in eine Aussparung am Befestigungsflansch der Einsteckpumpe hineinragender Einstellplatte, teilweise geschnitten längs der Linie VIII in Figur 9, und Figur 9 eine Draufsicht in Richtung des Pfeiles IX in Figur 8.

### Beschreibung der Ausführungsbeispiele

Die Figuren 1 und 2 zeigen in Längsschnitt und Draufsicht eine schrägkantengesteuerte, in ein Gehäuse 10 der zugehörigen Brennkraftmaschine eingesetzte Einzylinder-Einsteckkraftstoffeinspritzpumpe 11, nachfolgend kurz Einsteckpumpe genannt. Innerhalb eines Pumpengehäuses 12 ist unter Zwischenschaltung eines Druckventils 13 mittels einer Rohrverschraubung 14 ein Pumpenzylinder 15 in an sich bekannter Weise im Pumpengehäuse 12 befestigt. Innerhalb des Pumpenzylinders 15 ist ein Pumpenkolben 16 axial- und drehbeweglich geführt und trägt auf seiner Mantelfläche eine schräge Steuerkante 17, die zur Bestimmung der Fördermenge mit einer Steuerbohrung 18 in der Wand des Pumpenzylinders 15 zusammenwirkt. Eine ein Fördermengenverstellglied 19 bildende Regulierhülse ist drehfest mit dem Pumpenkolben 16 gekoppelt, gestattet aber dessen Hubbewegung und trägt als ein Kupplungsteil 20 zur Betätigung durch eine motoreigene Regelstange 21 einen an einem Lenkerarm befestigten, parallel zur Pumpenkolbenlängsachse angeordneten Mitnehmerbolzen. Das Kupplungsteil 20 greift in ein schlitzartiges Gegenkupplungsteil 22 an der motoreigenen Regelstange 21 ein. Die motoreigene Regelstange 21 ist für den Einsatz in einer Mehrzylinderbrennkraftmaschine einstückig mit den im Zylinderabstand lagefest angebrachten Gegenkupplungsteilen 22 ausgebildet (nicht näher dargestellt). Die zugehörigen Einsteckpumpen 11 sind dann auch im gleichen Zylinderabstand in je einen Pumpeneinpass 23 des Gehäuses 10 der Brennkraftmaschine eingesetzt, und jeder Pumpeneinpass 23 istanbauseitig mit einer Flanschfläche 23a zur Befestigung der Einsteckpumpe 11 versehen.

Das Pumpengehäuse 12 der Einsteckpumpe 11 trägt einen radial vorspringenden Befestigungsflansch 24, der im dargestellten Beispiel zwei Durchgangsbohrungen 25 für Befestigungsschrauben 26 enthält (siehe Figur 2). Die Durchgangsbohrungen 25, die auch als Langlöcher ausgebildet werden können, sind so gross, dass eine teilweise Verdrehung des Pumpengehäuses 12 zur Grundeinstellung der Fördermenge möglich ist.

Für den lagerichtigen Einbau der Einsteckpumpe 11 ist an der Verbindungsstelle zwischen . Befestigungsflansch 24 der Einsteckpumpe 11 und Flanschfläche 23a am Gehäuse 10 eine Justieranordnung 27 vorhanden, die von zwei Justierhilfen gebildet wird. Als erste Justierhilfe dient ein im Befestigungsflansch 24 drehverstellbar gelagerter und antriebsseitig vorstehender Fixierzapfen 28 eines Justierbolzens 29. Dieser Justierbolzen 29 ist als eine Stirnkurbel mit exzentrisch angebrachtem Fixierzapfen 28 ausgebildet und kann in dieser Ausgestaltung zugleich als Einstellwerkzeug für das Verdrehen der Einsteckpumpe verwendet werden. Es ist auch ein Justierbolzen mit zentrisch angeordnetem Fixierzapfen denkbar, der dann in Umfangsrichtung verschiebbar in einem Langloch des Befestigungsflansches 24 befestigt werden muss (nicht dargestellt). Die Einbaulage des Fixierzapfens 28 ist durch eine Befestigungsmutter 30 gesichert und zusätzlich noch durch eine Kappe 31 plombiert. Selbstverständlich kann der Justierbolzen 29 auch durch andere Sicherungsmittel, wie Verstemmen, gegen Verdrehen gesichert werden.

Zwischen dem Befestigungsflansch 24 der Einsteckpumpe 11 und der Flanschfläche 23a an der Brennkraftmaschine ist eine Einstellplatte 32 eingelegt, die mit einer die zweite Justierhilfe bildenden Fixiernut 33 (siehe auch Figur 7) den Fixierzapfen 28 zweiseitig umfasst und ausser Durchgangsöffnungen 34 für die Befestigungsschrauben 26 der Einsteckpumpe 11 und einer zentralen Öffnung 35 zur Aufnahme des Pumpengehäuses 12 noch Durchgangsöffnungen 36 für der Befestigung der Einstellplatte 32 dienende Schrauben 37 aufweist. Auch diese Durchgangsöffnungen 34 und 36 in der Einstellplatte 32 sind so gross ausgeführt, dass sie, wie die Durchgangsbohrungen 25 im Befestigungsflansch 24 der Einsteckpumpe, die weiter hinten beschriebene notwendige teilweise Verdrehbarkeit der Einstellplatte 32 zulassen. Auch diese Durchgangsöffnungen 34 und 36 können selbstverständlich als Langlöcher ausgebildet sein.

Am Fuss des Pumpenkolbens 16 ist ein Federteller 38 befestigt, der in der Ausführungsvariante nach Figur 1 eine Vorhubplatte 39 mit der Dickenabmessung e aufnimmt, deren äussere Stirnfläche eine antriebsseitige Begrenzung 41 der Einsteckpumpe 11 bildet. Ein strichpunktiert angedeuteter Rollenstössel 42 gehört bei der beschriebenen Bauart der Einsteckpumpe 11 zum Nockenantrieb 43 (siehe auch Figur 5) der Brennkraftmaschine, kann aber auch in einer anderen bekannten Bauart der Einsteckpumpen integrierter Bestandteil der Pumpe sein. Durch Auswahl der Dickenabmessung e der Vorhubplatte 39 wird das den Vorhub VH des Pumpenkolbens bestimmende, im unteren Totpunkt eingenommene Vorstehmass UT vom Befestigungsflansch 24 bis zur äussersten antriebsseitigen Begrenzung 41 eingestellt. Der Vorhub VH ist der Teil des Pumpenkolbenhubes, der von der pumpenarbeitsraumseitigen Stirnfläche des Pumpenkolbens 16 bis zum Verschliessen der Steuerbohrung 18 zurückgelegt wird.

Die Figuren 3 bis 7 dienen der Erläuterung des erfindungsgemässen Verfahrens zum Anbau der Einsteckpumpen 11 an eine Brennkraftmaschine und enthalten auch die notwendigen Vorrichtungen.

Figur 3 zeigt noch einmal das vom Befestigungsflansch 24 bis zur antriebsseitigen Begrenzung 41 der Einsteckpumpe reichende Vorstehmass UT, und in Figur 3a ist ausschnittweise und in vergrösserter Darstellung als Ausführungsvariante zum Federteller 38 ein Federteller 38' am Kolbenfuss des Pumpenkolbens 16 angebracht, dessen Dickenabmessung e ebenfalls der Einstellung des Vorstehmasses UT dient, und der mit seiner antriebsseitigen Stirnfläche die antriebsseitige Begrenzung 41 der Einsteckpumpe 11 bildet.

Figur4zeigtdiezur Fördermengeneinstellung in einen Prüfuntersatz 44 eingesetzte Einsteckpumpe 11. Der als erste Justierhilfe dienende Fixierzapfen 28 wird dabei von einer als Fixiernut ausgebildeten und als Vorrichtung zum Anbringen der ersten Fixierhilfe dienenden Ausnehmung 45 aufgenommen, und das Kupplungsteil 20 des Fördermengenverstellgliedes 19 wird von einer der motoreigenen Regelstange 21 entsprechenden Stellstange 46 des Prüfuntersatzes 44 in der Prüfgrundstellung (z. B. Mittelstellung) oder in einer um ein vorbestimmtes Abstandsmass von dieser Prüfgrundstellung abweichenden Prüfstellung festgehalten. Die dabei eingenommene Winkellage zwischen dem Kupplungsteil 20 und dem Fixierzapfen 28 ist gleich dem in den Figuren 2 und 7 eingezeichneten Winkel a bei in der Prüfgrundstellung stehender motoreigener Regelstange 21.

Figur 5 zeigt die für die Festlegung des Vorhubes an der Einsteckpumpe erforderlichen Abmessungen am Pumpeneinpass 23 der Brennkraftmaschine. Das an der Einsteckpumpe 11 eingestellte Vorstehmass UT wird an der Brennkraftmaschine als Tiefenmass eingestellt, ist aber gleich bezeichnet. Es setzt sich zusammen aus einem von der Flanschfläche des Pumpeneinpasses 23 bis zu einer Auflagefläche 47 am Nockenantrieb 43 reichenden Abstandsmass X und der Dickenabmessung c der Einsteckpumpe 32, die in verschiedenen Dickenabmessungen bereitgestellt wird. Der Nockenantrieb 43 umfasst hier auch den Rollenstössel 42, so dass die Auflagefläche 47 sich am Rollenstössel 42 des Nockenantriebes 43 befindet. Würde eine Einsteckpumpe mit integriertem Rollenstössel verwendet, dann würde das Mass UT bis zum Grundkreis des zugehörigen Antriebsnockens reichen, der dann die Auflagefläche 47 bildet. An der Einsteckpumpe wird dann das Vorstehmass UT durch Auswechseln der Rollen hergestellt.

Die Figuren 6 und 7 zeigen unter anderem eine in den Pumpeneinpass 23 eingesetzte und der Einstellung der Einstellplatte 32 dienende Pumpenattrappe 48. Die Pumpenattrappe 48 weist einen mindestens einem Teil des Pumpengehäuses 12 entsprechenden Attrappenkörper 49 auf, der in den Pumpeneinpass 23 eingesetzt wird und ausser einem dem Kupplungsteil 20 des Fördermengenverstellgliedes 19 entsprechenden lagefesten Kupplungsteil 50 an einem flanschartigen Vorsprung 51 einen dem Fixierzapfen 28 in Lage und Grösse entsprechenden Fixierzapfen 52 trägt. Das lagefeste Kupplungsteil 50 und der Fixierzapfen 52 stehen in einem festgelegten, der Prüfgrundstellung der motoreigenen Regelstange, 21 zugeordneten Winkelabstand zueinander, der durch den Winkel a gekennzeichnet ist.

Das erfindungsgemässe Verfahren zum Anbau der Einsteckpumpen 11 an die entsprechend ausgebildete Brennkraftmaschine wird insbesondere unter Zuhilfenahme der Figuren 3 bis 7 der Zeichnung nachstehend beschrieben und weist folgende Verfahrensschritte beim ersten Ausführungsbeispiel auf:
a) vor dem Anbau der Einsteckpumpe 11 wird zur Einstellung des den Förderbeginn bestimmenden vorhubes VH ein engtoleriertes, für alle Pumpen der gleichen Serie gleiches Vorstehmass UT (siehe Figuren 1 und 3) vom Befestigungsflansch 24 bis zur äussersten antriebsseitigen Begrenzung 41 der Einsteckpumpe 11 durch Einbau oder Auswechseln eines dazu vorgesehenen, mit passender Dickenabmessung e bereitgestellten Bauteiles, z. B. des Federtellers 38' in Figur 3a oder der Vorhubplatte 39 in Figur 1, eingestellt;
b) ebenfalls noch vor dem Einbau der Einsteckpumpe 11 wird am Pumpeneinpass 23 der Brennkraftmaschine (siehe Figur 5) das gleiche Vorstehmass UT als Tiefenmass unter Einbeziehung der Einstellplatte 32 bis zur Auflagefläche 47 am Nokkenantrieb 43 durch Auswahl der mit passender Dickenabmessung c bereitgestellten Einstellplatte 32 eingestellt;
c) zum Einstellen der Fördermenge und der Lage der ersten Justierhilfe der Justieranordnung 27 wird die Einsteckpumpe 11 in den Prüfuntersatz 44 eingesetzt und das Kupplungsteil 20 des Fördermengenverstellgliedes 19 wird von der Stellstange 46 des Prüfuntersatzes 44 an der Prüfbank in der Prüfgrundstellung oder in einer um ein vorbestimmtes Abstandsmass von dieser Prüfgrundstellung abweichenden Prüfstellung festgehalten, der als erste Justierhilfe dienende Fixierzapfen 28 ist dabei von der Ausnehmung 45 des Prüfuntersatzes 44 aufgenommen;
d) bei mit einer festgelegten Prüfdrehzahl angetriebener Prüfbank wird die Fördermenge der Einsteckpumpe 11 gemessen und letztere so lange verdreht, bis die Fördermenge einer Sollfördermenge entspricht, wobei als Stellwerkzeug der mit dem exzentrischen Fixierzapfen 28 versehene Ju-' stierbolzen 29 benutzt wird;
e) die eingestellte, der Sollfördermenge zugeordnete Drehlage der Einsteckpumpe 11 wird an dieser festgehalten, indem der Justierbolzen 29 in seiner nach dem Einstellen der Fördermenge eingenommenen Lage gesichert wird, d. h. die Befestigungsmutter 30 wird angezogen und die Plombierkappe 31 eingedrückt;
f) zur Vorbereitung des Anbaus der Einsteckpumpe am Pumpeneinpass 23 der Brennkraftmaschine (siehe Figuren 6 und 7) wird die motoreigene Regelstange 37 in die Prüfgrundstellung gebracht und in dieser Stellung blockiert, dann wird eine Pumpenattrappe 48 durch die zentrale Öffnung 35 der Einstellplatte 32 hindurch in den Pumpeneinpass 23 eingesetzt und mit seinem lagefesten Kupplungsteil 50 in das Gegenkupplungsteil 22 der Regelstange 21 eingeführt, dabei wird bei gelösten Schrauben 37 die Einstellplatte 32 in eine solche Lage gedreht, dass ihre als zweite Justierhilfe dienende Fixiernut 33 den Fixierzapfen 52 der Pumpenattrappe 48 aufnimmt; Fixierzapfen 52 und Kupplungsteil 50 stehen jetzt in dem mit dem Winkel a gekennzeichneten festgelegten Winkelabstand, der auch der Einstellung des als erste Justierhilfe dienenden Fixierzapfens 28 an der Einsteckpumpe zugrunde lag, in dieser Lage wird die Einstellplatte 32 durch Anziehen der Schrauben 37 am Pumpeneinpass 23 fixiert und danach die Pumpenattrappe 48 wieder entfernt;
g) jetzt wird die Einsteckpumpe 11 in den Pumpeneinpass 23 eingesetzt und das Fördermengenverstellglied 19 mit der motoreigenen Regelstange 21 gekuppelt, indem das Kupplungsteil 20 in das Gegenkupplungsteil 22 eingeführt wird (siehe Figur 1), zugleich wird der Fixierzapfen 28 in Überdeckung mit der Fixiernut 33 der Einstellplatte 32 gebracht und in diese Nut eingeführt; in dieser Einbaulage wird die Einsteckpumpe 11 durch die Befestigungsschrauben 26 an der Brennkraftmaschine befestigt;
h) ein Begrenzungsanschlag für die Regelstange 21 wird auf eine der Prüfstellung entsprechende oder zugeordnete Vollaststellung eingestellt und die Blockierung der motoreigenen Regelstange 21 wieder gelöst.

Das vorstehend beschriebene Verfahren kann weitgehend automatisiert werden, und die Montage der Einsteckpumpen z. B. durch Roboter vorgenommen werden, da keine manuell und vom Facharbeiter auszuführenden Ausrichtarbeiten mehr notwendig sind.

Das zweite, in den Figuren 8 und 9 dargestellte Ausführungsbeispiel zur Durchführung einer Ausführungsvariante des erfindungsgemässen Verfahrens unterscheidet sich im wesentlichen nur durch eine geänderte Ausgestaltung der Justieranordnung 27A. Gleiche Teile sind deshalb mit gleichen Bezugszeichen, abweichende Teile zusätzlich mit dem Grossbuchstaben A bezeichnet und neue Teile mit neuen Bezugszeichen versehen.

In einem beim dargestellten zweiten Ausführungsbeispiel seitlich vorstehenden Teil des Befestigungsflansches 24A der Einsteckpumpe 11 A ist der Justierbolzen 29 verstellbar gelagert und wie beim ersten Ausführungsbeispiel stirnseitig mit dem die erste Justierhilfe bildenden Fixierzapfen 28 versehen. Dieser Fixierzapfen 28 ragt antriebsseitig nicht wie beim ersten Ausführungsbeispiel über eine Auflagefläche 24a des Befestigungsflansches 24A hinaus, sondern liegt innerhalb einer Aussparung 55, die parallel zur Auflagefläche 24a des Befestigungsflansches 24A zurückgesetzt und radial nach aussen hin offen ist. In diese Aussparung 55 hinein ragt die Einstellplatte 32A, die annähernd die Form einer kleinen U-Scheibe hat. Sie umfasst in der gezeigten Anbaulage mit der die zweite Justierhilfe bildenden Fixiernut 33 den Fixierzapfen 28 an zwei gegenüberliegenden Seiten und ist mittels einer Schraube 37 auf der Flanschfläche 23a des Pumpeneinpasses 23 am Gehäuse 10 der Brennkraftmaschine befestigt.

Die U-scheibenförmige Einstellplatte 32A ist ausser mit der zur Einsteckpumpe 11 A hin offenen Fixiernut 33 und einer Durchgangsöffnung 36 für die der Befestigung dienende Schraube 37 noch mit einem Hilfsmittel zum Ausrichten der Anbaulage der Einstellplatte 32A versehen. Dieses Hilfsmittel ist von zwei beidseitig der Fixiernut 33, von der Pumpenmitte her gesehen, nach aussen versetzt und symmetrisch zur Fixiernut angebrachten Ausnehmungen 56 gebildet. Diese Ausnehmungen 56 dienen der Aufnahme von Lagesicherungszapfen an der Pumpenattrappe, die nicht dargestellt aber ähnlich der Pumpenattrappe 48 in den Figuren 6 und 7 aufgebaut ist. Diese Pumpenattrappe trägt ausser dem Fixierzapfen 52 also noch an einem radial nach aussen verlängerten Teil des Vorsprungs 51 die beiden, lagemässig den Ausnehmungen 56 entsprechenden Lagesicherungszapfen, damit die Einstellplatte 32A in jeder durch die Prüfstellung der motoreigenen Regelstange 21 (siehe Figur 7) oder eines entsprechenden Regelgliedes festgelegten Anbaulage radial zur Längsachse der Einsteckpumpe 11 A hin ausgerichtet ist.

Zwischen der Flanschfläche 23A bzw., wie dargestellt, zwischen einer Plansenkung 57 im Bereich dieser Flanschfläche 23a und der Auflagefläche 24a des Befestigungsflansches 24A sind eine Dichtscheibe 58 und eine oder mehrere Vorhubeinstellscheiben 59 eingelegt, deren Gesamtdicke entsprechend dem Mass c in Figur 5 vorher in dem entsprechenden Verfahrensschritt b festgelegt wurde. Die Dicke dieser Scheiben 58, 59 und der Einstellplatte 32A sowie die Höhe des Fixierzapfens 28 sind so aufeinander abgestimmt, dass immer ein in Figur 8 mit d bezeichnetes Spiel zwischen der Einstellplatte 32A und der Ausnehmung 56 vorhanden ist, ebenso zwischen der Stirnfläche des Fixierzapfens 28 und der Flanschfläche 23a.

Das unter Verwendung derzu den Figuren 8 und 9 beschriebenen Justieranordnung 27A durchgeführte Verfahren zum Anbau der Einsteckpumpe 11 A an die entsprechend ausgebildete Brennkraftmaschine weicht in einigen Verfahrensschritten nur geringfügig von dem zum ersten Ausführungsbeispiel beschriebenen Verfahren ab. So wird beim Verfahrensschritt b, wie bereits gesagt, das dem Vorstehmass UT entsprechende Tiefenmass durch Auswahl der in erforderlicher Anzahl oder mit passender Dickenabmessung bereitgestellten Vorhubeinstellscheibe 59 eingestellt; die Verfahrensschritte a, c, d und e werden unverändert übernommen, beim Verfahrensschritt f wird anstelle der die gesamte Flanschfläche abdeckenden Einstellplatte 32 die kleine U-scheibenförmige Einstellplatte 32A mittels der Pumpenattrappe in die entsprechende Lage gebracht und mit der Schraube 37 festgeschraubt; die Verfahrensschritte g und h unterscheiden sich wiederum nicht.

Die nach den vorbeschriebenen Verfahrensvarianten angebauten Einsteckpumpen 11 und 11 A brauchen nach ihrem Anbau in der Regel nicht mehr bezüglich der Vollasteinstellung überprüft zu werden, und auch die Leistungseinstellung der Brennkraftmaschine und Überprüfung der Leistung erübrigen sich bei Anwendung des erfindungsgemässen Verfahrens, bzw. es wird nur eine kurze Funktionsprüfung durchgeführt. Bei Mehrzylinderbrennkraftmaschinen fällt damit auch das sonst sehr aufwendige Gleichstellen der einzelnen Pumpenelemente weg und die motoreigene Regelstange kann einstückig mit den im Zylinderabstand angebrachten Gegenkupplungsteilen für die Fördermengenverstellglieder der Einsteckpumpen ausgebildet werden. Die erstgenannten Vorteile sind aber auch bei Einzylinderbrennkraftmaschinen erzielbar, und auch deren Regelstange oder deren entsprechend ausgebildetes Regelglied (Regelhebel) braucht nach dem Einbau der Einsteckpumpe nicht mehr bezüglich der Grundeinstellung eingestellt oder korrigiert zu werden.

Die Erfindung erstreckt sich auch auf in den Zylinderkopf einer Brennkraftmaschine eingesetzte Pumpedüsen, die von der motoreigenen Nockenwelle angetrieben und über eine motoreigene, für alle Pumpedüsen gemeinsame Regelstange gesteuert werden, denn die mit der zugehörigen Einspritzdüse zu einer Baueinheit zusammengebauten Einzeleinspritzpumpen stellen auch « Einsteckpumpen» dar.

## Patentansprüche

1. Verfahren zum Anbau mindestens einer Einzylinder-Einsteckkraftstoffeinspritzpumpe an eine Brennkraftmaschine, bei dem die schrägkantengesteuerte und mit einem Befestigungsflansch am Pumpengehäuse versehene Einsteckpumpe vor ihrem Anbau bezüglich ihres den Förderbeginn bestimmenden Vorhubes eingestellt und auf einer Prüfbank unter Verwendung eines Prüfuntersatzes bei in einer vorbestimmten Prüfgrundstellung (z. B. Mittelstellung) oder in einer um ein vorbestimmtes Abstandsmass von dieser Prüfgrundstellung abweichenden Prüfstellung festgehaltenem Fördermengenverstellglied durch Verdrehen der Einsteckpumpe auf eine zugehörige Sollfördermenge eingestellt und anschliessend mit Hilfe einerJustieranordnung in einen Pumpeneinpass der Brennkraftmaschine eingesetzt und dort befestigt wird, wobei vor dem Anbau der Pumpe mittels einer am Prüfuntersatz befindlichen Vorrichtung eine erste Justierhilfe der Justieranordnung am Befestigungsflansch der Einsteckpumpe und mittels einer Pumpenattrappe bei in der Prüfgrundstellung blockierter motoreigener Regelstange eine zweite Justierhilfe an einer Flanschfläche des Pumpeneinpasses der Brennkraftmaschine jeweils in einer der Prüfgrundstellung des Fördermengenverstellgliedes zugeordneten Lage angebracht und ferner beim Einsetzen der Einsteckpumpe in den Pumpeneinpass beide Justierhilfen zur Dekkung gebracht wurden, dadurch gekennzeichnet, dass vor dem Anbau der Einsteckpumpe (11; 11A) bei dem zum Einstellen der Fördermenge erfolgenden Verdrehen der Einsteckpumpe ein als die erste Justierhilfe der Justieranordnung (27; 27A) dienender und zur Flanschfläche (23a) am Pumpeneinpass (23) hinweisender Fixierzapfen (28) eines im Befestigungsflansch (24; 24A) verstellbar gelagerten Justierbolzens (29) mittels einer den Fixierzapfen (28) aufnehmenden Ausnehmung (45) im Prüfuntersatz (44) festgehalten und der Justierbolzen (29) nach dem Einstellen der Fördermenge in seiner dann eingenommenen Lage gesichert wird, dass ferner als die zweite Justierhilfe eine für die Aufnahme des Fixierzapfens (28) vorgesehene Fixiernut (33) in einer auf der Flanschfläche (23a) des Pumpeneinpasses (23) angebrachten Einstellplatte (32; 32A) mittels der in den Pumpeneinpass (23) eingesetzten und mit einem lagefesten Kupplungsteil (50) in ein entsprechendes Gegenkupplungsteil (22) der motoreigenen Regelstange (21 ) eingeführten Pumpenattrappe (48) in die der Prüfgrundstellung des Fördermengenverstellgliedes (19) zugeordnete Lage gebracht und in dieser Lage durch lösbares Befestigen der Einstellplatte (32; 32A) an der Flanschfläche (23a) fixiert wird, und dass schliesslich beim Einsetzen der Einsteckpumpe in den Pumpeneinpass (23) das Fördermengenverstellglied (19) mit der motoreigenen Regelstange (21 ) gekuppelt und der Fixierzapfen (28) in die Fixiernut (33) der Einstellplatte (32; 32A) eingesteckt wird.

2. Verfahren nach Anspruch 1, dadurch gekennzeichnet, dass beim Einstellen der Sollfördermenge der als eine Stirnkurbel mit exzentrisch angebrachtem Fixierzapfen (28) ausgebildete Justierbolzen (29) als Stellwerkzeug für das Verdrehen der Einsteckpumpe verwendet wird.

3. Verfahren nach Anspruch 1 oder 2, dadurch gekennzeichnet, dass beim Anbringen der zweiten Justierhilfe die mit der Fixiernut (33) zur Aufnahme des antriebsseitig vorstehenden Fixierzapfens (28) versehene Einstellplatte (32) als Auflage für den Befestigungsflansch (24) der Einsteckpumpe (11) dienend auf der Flanschfläche (23a) des Pumpeneinpasses (23) befestigt wird.

4. Verfahren nach Anspruch 3, dadurch gekennzeichnet, dass vor dem Anbau der Einsteckpumpe (11) zur Einstellung des den Förderbeginn bestimmenden Vorhubes (VH) zum einen ein engtoleriertes, für alle Pumpen der gleichen Serie gleiches Vorstehmass (UT) vom Befestigungsflansch (24) bis zur äussersten antriebsseitigen Begrenzung (41 ) der Einsteckpumpe (11) durch Anbau oder Auswechseln eines dazu vorgesehenen, mit passender Dickenabmessung (e) bereitgestellten Bauteiles (z. B. Federteller 38' oder Vorhubplatte 39) eingestellt wird, und dass zum anderen am Pumpeneinpass (UT) als Tiefenmass unter Einbeziehung der Einstellplatte (32) bis zu einer Auflagefläche (47) am Nockenantrieb (43) durch Auswahl der mit passender Dickenabmessung (c) bereitgestellten Einstellplatte (32) eingestellt wird.

5. Mehrzylinderbrennkraftmaschine, deren motoreigene Regelstange einstückig mit den im Zylinderabstand angebrachten Gegenkupplungsteilen für die Fördermengenverstellglieder der in Reihe angeordneten Einsteckpumpen ausgebildet ist, und die mit je einer von zwei Justierhilfen gebildeten Justieranordnung für den Anbau der Einsteckpumpen ausgestattet ist, zur Durchführung des Verfahrens nach einem der Ansprüche 1 bis 4, dadurch gekennzeichnet, dass im Befestigungsflansch (24) einer jeden Einsteckpumpe (11) der Justierbolzen (29) verstellbar gelagert und stirnseitig mit dem die erste Justierhilfe bildenden Fixierzapfen (28) versehen ist und dass zwischen dem Befestigungsflansch (24) der Einsteckpumpe (11) und der Auflagefläche (23a) am Pumpeneinpass (23) der Brennkraftmaschine die Einstellplatte (32) eingelegt ist, die mit der die zweite Justierhilfe bildenden Fixiernut (33) den Fixierzapfen (28) zweiseitig umfasst und ausser Durchgangsöffnungen (34) zur Befestigungsschrauben (26) der Einsteckpumpe (11) und einer zentralen Öffnung (35) zur Aufnahme des Pumpengehäuses (12) noch mindestens eine Durchgangsöffnung (36) für eine Schraube (37) zur Lagesicherung der Einstellplatte (32) aufweist, wobei die Grösse der Durchgangsöffnungen (34, 36) für ein begrenztes Verdrehen der Einstellplatte (32) ausgelegt ist.

6. Mehrzylinderbrennkraftmaschine, deren motoreigene Regelstange einstückig mit den im Zylinderabstand angebrachten Gegenkupplungsteilen für die Fördermengenverstellglieder der in Reihe angeordneten Einsteckpumpen ausgebildet ist, und die mit je einer von zwei Justierhilfen gebildeten Justieranordnung für den Anbau der Einsteckpumpen ausgestattet ist, zur Durchführung des Verfahrens nach Anspruch 1 oder 2, dadurch gekennzeichnet, dass im Befestigungsflansch (24A) jeder Einsteckpumpe (11A) der Justierbolzen (29) verstellbar gelagert und stirnseitig mit dem die erste Justierhilfe bildenden Fixierzapfen (28) versehen ist, dass der Fixierzapfen (28) innerhalb einer gegenüber einer Auflagefläche (24a) des Befestigungsflansches (24A) und parallel zu dieser zurückgesetzten sowie radial nach aussen hin offenen Aussparung (55) angebracht ist, und dass die Einstellplatte (32A) annähernd die Form einer U-Scheibe hat, die von aussen her in die Aussparung (55) hineinragt, mit der die zweite Justierhilfe bildenden Fixiernut (33) den Fixierzapfen (28) zweiseitig umfasst und mittels mindestens einer Schraube (37) auf der Flanschfläche (23a) des Pumpeneinpasses (23) befestigt ist.

7. Einzylinderbrennkraftmaschine, deren motoreigenes Regelglied einstückig mit dem Gegenkupplungsteil für das Fördermengenverstellglied der Einsteckpumpe ausgebildet und die mit einer von zwei Justierhilfen gebildeten Justieranordnung für den Anbau der Einsteckpumpe ausgestattet ist, zur Durchführung des Verfahrens nach Anspruch 1 oder 2, dadurch gekennzeichnet, dass im Befestigungsflansch (24A) der Einsteckpumpe (11 A) der Justierbolzen (29) verstellbar gelagert und stirnseitig mit dem die erste Justierhilfe bildenden Fixierzapfen (28) versehen ist, dass der Fixierzapfen (28) innerhalb einer gegenüber einer Auflagefläche (24a) des Befestigungsflansches (24A) und parallel zu dieser zurückgesetzten sowie radial nach aussen hin offenen Aussparung (55) angebracht ist, und dass die Einstellplatte (32A) annähernd die Form einer U-Scheibe hat, die von aussen her in die Aussparung (55) hineinragt, mit der die zweite Justierhilfe bildenden Fixiernut (33) den Fixierzapfen (28) zweiseitig umfasst und mittels mindestens einer Schraube (37) auf der Flanschfläche (23a) des Pumpeneinpasses (23) befestigt ist.

8. Brennkraftmaschine nach Anspruch 6 oder 7, dadurch gekennzeichnet, dass die U-scheibenförmige Einstellplatte (32A) ausser mit der Fixiernut (33) und mindestens einer Durchgangsöffnung (36) für die der Befestigung dienende Schraube (37) noch mit einem Hilfsmittel zum Ausrichten der Anbaulage der Einstellplatte (32A) versehen ist.

9. Brennkraftmaschine nach Anspruch 8, dadurch gekennzeichnet, dass das Hilfsmittel zum Ausrichten der Einstellplatte (32A) von zwei beidseitig der Fixiernut (33), vorzugsweise symmetrisch zu dieser, angebrachten, der Aufnahme von Lagesicherungszapfen der Pumpenattrappe dienenden Ausnehmungen (56) gebildet ist.

## Claims

1. Process for installing at least one single-cylinder plug-in fuel injection pump on an internal-combustion engine, whereby the inclined- edge-controlled plug-in pump provided with a fastening flange on the pump housing is adjusted as to its preliminary stroke which determines the delivery start before its installation and is adjusted to an associated desired delivery quantity on a test bench using a test support, the delivery quantity adjusting element being retained firmly in a predetermined basic test position (central position for example) or in a test position deviating from said basic test position by a predetermined distance dimension by rotating the plug-in pump and is afterwards inserted into a pump fitting of the internal-combustion engine by means of an adjusting arrangement and fastened there, a first adjustment accessory of the adjusting arrangement having been fitted to the fastening flange of the plug-in pump by means of an apparatus present on the test support, and a second adjustment accessory to a flange surface of the pump fitting of the internal-combustion engine by means of a pump mock-up with the engine side regulator rod locked in the basic test position before the installation of the pump and respectively in a position associated with the basic test position of the delivery quantity adjusting element, and the two adjustment accessories having also been brought into coincidence during the insertion of the plug-in pump into the pump fitting, characterized in that during the rotation of the plug-in pump required to adjust the delivery quantity before the installation of the plug-in pump (11; 11 A) a fixing pin (28) of an adjusting bolt (29) mounted adjustably in the fastening flange (24; 24A), which acts as the first adjustment accessory of the adjusting arrangement (27; 27A) is restrained firmly by means of a recess (45) in the test support (44) which receives the fixing pin (28) and after the adjustment of the delivery quantity the adjusting bolt (29) is secured in its position then assumed, also that, as the second adjustment accessory, a fixing groove (33) provided to receive the fixing pin (28) in an adjusting plate (32; 32A) attached on the flange surface (23a) of the pump fitting (23) is brought into the position associated with the basic test position of the delivery quantity adjusting element (19) by means of the pump mock-up (48) inserted into the pump fitting (23) and introduced with a fixed- position coupling part (50) into a corresponding countercoupling part (22) of the engine side regulator rod (21 ) and is fixed in said position by releasable fastening of the adjusting plate (32; 32A) to the flange surface (23a), and that finally, during the insertion of the plug-in pump into the pump fitting (23), the delivery quantity adjusting element (19) is coupled to the engine side regulator rod (21) and the fixing pin (28) is plugged into the fixing groove (33) of the adjusting plate (32; 32A).

2. Process according to Claim 1, characterized in that during the adjustment of the desired delivery quantity the adjusting bolt (29), which is constructed as an overhung crank having an eccentrically attached fixing pin (28), is used as a setting tool for the rotation of the plug-in pump.

3. Process according to Claim 1 or 2, characterized in that during the attachment of the second adjustment accessory the adjusting plate (32) which is provided with the fixing groove (33) to receive the fixing pin (28) which projects on the drive side is fastened on the flange surface (23a) of the pump fitting (23) and acts as a support for the fastening flange (24) of the plug-in pump (11).

4. Process according to Claim 3, characterized in that before the installation of the plug-in pump (11 ), in orderto adjust the preliminary stroke (VH) which determines the delivery start, on the one hand a close-fitting projection dimension (UT), the same for all the pumps of the same series, from the fastening flange (24) to the extreme drive side limit (41 ) of the plug-in pump (11) is adjusted by installing or exchanging a component (spring plate 38' or preliminary stroke plate 39, for example) provided for that purpose and prepared with a suitable thickness dimension (e), and on the other hand a depth dimension is adjusted on the pump fitting (UT) including the adjusting plate (32) as far as a support surface (47) on the cam drive (43) by selecting the adjusting plate (32) prepared with suitable thickness dimension (c).

5. Multi-cylinder internal-combustion engine, the engine side regulator rod of which is constructed integrally with the countercoupling parts fitted at cylinder interval for the delivery quantity adjustment elements of the plug-in pumps arranged in series, and which is equipped in each case with an adjusting arrangement formed by two adjustment accessories for the installation of the plug-in pumps, for performing the process according to one of Claims 1 to 4, characterized in thatthe adjusting bolt (29) is mounted adjustably in the fastening flange (24) of each plug-in pump (11) and provided at its end face with the fixing pin (28) which forms the first adjustment accessory, and that the adjusting plate (32), which is inserted between the fastening flange (24) of the plug-in pump (11) and the support surface (23a) on the pump fitting (23) of the internal-combustion engine, embraces the fixing pin (28) on two sides with the fixing groove (33) which forms the second adjustment accessory and exhibits, besides passage bores (34) forfastening screws (26) of the plug-in pump (11) and a central bore (35) to receive the pump housing (12), at least one passage bore (36) for a screw (37) to secure the position of the adjusting plate (32), the size of the passage bores (34, 36) being designed for a limited rotation of the adjusting plate (32).

6. Multi-cylinder internal-combustion engine, the engine side regulator rod of which is constructed integrally with the countercoupling parts fitted at cylinder interval for the delivery quantity adjusting elements of the plug-in pumps arranged in series, and which is equipped in each case with an adjusting arrangement formed by two adjustment accessories for the installation of the plug-in pumps, for performing the process according to Claim 1 or 2, characterized in that the adjusting bolt (29) is mounted adjustably in the fastening flange (24A) of each plug-in pump (11 A) and provided at its end face with the fixing pin (28) which forms the first adjustment accessory, that the fixing pin (28) is attached within a recess (55) set back relative to a support surface (24a) of the fastening flange (24A) and parallel to the latter and open radially outwards, and that the adjusting plate (32A) has approximately the shape of a U-washer which projects from the outside into the recess (55) with which the fixing groove (33) which forms the second adjustment accessory embraces the fixing pin (28) on two sides and is fastened on the flange surface (23a) of the pump fitting (23) by means of at least one screw (37).

7. Single-cylinder internal-combustion engine, the engine side regulator element of which is constructed integrally with the countercoupling part for the delivery quantity adjusting element of the plug-in pump, and which is equipped with an adjusting arrangement formed by two adjustment accessories for the installation of the plug-in pump, for performing the process according to Claim 1 or 2, characterized in that the adjusting bolt (29) is mounted adjustably in the fastening flange (24A) of the plug-in pump (11A) and provided at its end face with the fixing pin (28) which forms the first adjustment accessory, that the fixing pin (28) is attached within a recess (55) set back relative to a support surface (24a) of the fastening flange (24A) and parallel to the latter and open radially outwards, and that the adjusting plate (32A) has approximately the shape of a U-washer which projects from the outside into the recess (55), with which the fixing groove (33) which forms the second adjustment accessory embraces the fixing pin (28) on two sides and is fastened on the flange surface (23a) of the pump fitting (23) by means of at least one screw (37).

8. Internal-combustion engine according to Claim 6 or 7, characterized in that the adjusting plate (32A) of U-washer conformation is provided not only with the fixing groove (33) and at least one passage bore (36) for the screw (37) which serves for fastening but also with an auxiliary means for aligning the installation position of the adjusting plate (32A).

9. Internal-combustion engine according to Claim 8, characterized in that the auxiliary means for aligning the adjusting plate (32A) is formed by two recesses (56) made on both sides of the fixing groove (33), preferably symmetrically to the latter, which serve to receive position-securing pins of the pump mock-up.

## Revendications

1. Procédé de montage d'une pompe à injection de carburant à enfichage à un seul cylindre sur un moteur à combustion interne, selon lequel la pompe à enfichage commandée obliquement et munie d'une bride de fixation sur le carter de pompe est réglée avant son montage par rapport à la course déterminant le début de l'alimentation et est mise au point sur un banc d'essai par utilisation d'un bâti d'essai par un élément de réglage de la quantité alimentée dans une position de base d'essai (par exemple une position moyenne) prédéterminée ou dans une position d'essai s'écartant d'un certain intervalle de cette position de base d'essai, par rotation de la pompe à enfichage à une quantité alimentée de consigne correspondante et ensuite est introduite à l'aide d'un dispositif d'ajustement dans un encastrement du moteur à combustion interne, et y est fixée, où avant le montage de la pompe au moyen d'un dispositif se trouvant sur le bâti d'essai, un premier auxiliaire d'ajustement du dispositif d'ajustement sur la bride de fixation de la pompe à enfichage etau moyen d'une pompe factice par des tringles de réglage appartenant au moteur bloquée en position de base d'essai, un second auxiliaire d'ajustement sur une surface de bride de l'encastrement de pompe du moteur à combustion interne, chaque fois dans une position disposée à la position de base d'essai de l'élément de réglage de la quantité alimentée, et en outre par introduction de la pompe à enfichage dans l'encastrement de pompe des deux auxiliaires d'ajustement entrent en coïncidence, caractérisé en ce qu'avant le montage de la pompe à enfichage (11, 11 A) lors de la mise en rotation de la pompe à enfichage se produisant pour le réglage de la quantité alimentée, un goujon de fixation (28) d'un boulon d'ajustement (29) supporté de façon déplaçable dans une bride de fixation (24, 24A) servant de premier auxiliaire d'ajustement du dispositif d'ajustement (27, 27A) et réglable par rapport à la surface de bride (23a) sur l'encastrement de pompe (23) au moyen d'une cavité (45) recevant le goujon de fixation (28) fixée sur le bâti d'essai et le boulon d'ajustement (29), est assuré après réglage de la quantité alimentée dans sa position occupée par la suite, en ce qu'en outre, une gorge de fixation (33) prévue en tant que second auxiliaire d'ajustement est prévue pour recevoir le goujon de fixation (28) dans une plaque de positionnement (32, 32A) rapportée sur la surface de bride (23a) de l'encastrement de pompe (23) et avec une pièce d'accouplement (50) en position fixe au moyen d'une pompe factice (48) insérée dans l'encastrement de pompe (23) et dans une contrepartie d'accouplement (22) correspondante de la tringle de réglage (21 ) appartenant au moteur, dans laquelle'la position fondamentale d'essai de l'élément de réglage de la quantité alimentée (19) est mise en position correspondante. et dans cette position est fixée par fixation relâchable de la plaque de positionnement (32, 32A) sur la surface de bride (23a) et que finalement, lors de l'introduction de la pompe à enfichage dans l'encastrement de pompe (23), l'élément de réglage de la quantité alimentée (19) est couplée à la tringle de réglage (21 ) appartenant au moteur et que le goujon de fixation (28) est inséré dans la gorge de fixation (33) de la plaque de positionnement (32, 32A).

2. Procédé selon la revendication 1, caractérisé en ce que, lors du réglage de la quantité alimentée de consigne, le boulon d'ajustement (29) sous forme d'une manivelle simple avec un goujon de fixation rapporté excentriquement, sert d'outil pour faire tourner la pompe à enfichage.

3. Procédé selon la revendication 1 ou 2, caractérisé en ce que lors de l'apport du second auxiliaire d'ajustement, la plaque de positionnement (32), munie de la gorge de fixation (33) pour recevoir le goujon de fixation (28) faisant saillie du côté entraînement servant d'appui pour la bride de fixation (24) de la pompe à enfichage (11), est fixée sur la surface de bride (23a) de l'encastrement de pompe (23).

4. Procédé selon la revendication 3, caractérisé en ce qu'avant le montage de la pompe à enfichage (11 ), pour le réglage de la course (VH) déterminant le début de l'alimentation, pour une cote prédéterminée (UT) à tolérances serrées, la même pour toutes les pompes de la même série, de la bride de fixation (24) à la limite (41) la plus extérieure du côté entraînement, la pompe à enfichage (11) est réglée par montage ou échange d'une pièce de structure prévue à cet effet préparée avec une cale d'épaisseur (e) (par exemple une coupelle de ressort (38') ou une plaque de course (39)), et en ce qu'elle est réglée par ailleurs sur l'encastrement de pompe (UT) comme mesure de profondeur parvissage de la plaque de positionnement (32), jusqu'à une plaque d'appui (47) sur l'entraînement à cames (43) par choix de la plaque de positionnement préparée avec une cale d'épaisseur (c) appropriée.

5. Moteur à combustion interne à plusieurs cylindres dont la tringle de réglage appartenant au moteur est formée de façon monobloc avec les pièces de contre-accouplement placées dans l'intervalle des cylindres pour les éléments de réglage de la quantité alimentée dans les pompes à enfichage disposées en série, et ce moteur est équipé du dispositif d'ajustement formé de l'un des deux auxiliaires d'ajustement pour le montage des pompes à enfichage pour la mise en oeuvre du procédé selon l'une des revendications 1 à 4, caractérisé en ce que dans la bride de fixation (24) de chacune des pompes à enfichage (11), le boulon d'ajustement (29) est supporté de façon réglable et est muni du côté frontal du goujon de fixation (28) formant le premier auxiliaire d'ajustement et en ce qu'entre la bride de fixation (24) de la pompe à enfichage (11 ) et la surface d'appui (23a) sur l'encastrement de pompe (23) du moteur à combustion interne, on introduit la plaque de positionnement (32) qui entoure de deux côtés le goujon de fixation (28) avec la gorge de fixation (33), formant le second auxiliaire d'ajustement, et comporte des ouvertures de part en part extérieures (34) pour les vis de fixation (26) de la pompe à enfichage (11 ) et une ouverture centrale (35) pour recevoir le carter de pompe (12) et encore au moins une ouverture de part en part (36) pour une vis (37) pour assurer la position de la plaque de positionnement (32), la dimension des ouvertures de part en part (34, 36) étant prévue pour permettre une rotation limitée de la plaque de positionnement (32).

6. Moteur à combustion interne à plusieurs cylindres dont la tringle de réglage appartenant au moteur est formée d'une seule pièce avec les pièces de contre-accouplement disposées dans l'intervalle des cylindres pour les éléments de réglage de la quantité alimentée des pompes à enfichage placées en série et ce moteur est équipé du dispositif d'ajustement formé de l'un des deux auxiliaires d'ajustement pour le montage des pompes à enfichage pour la mise en oeuvre du procédé selon la revendication 1 ou 2, caractérisé en ce que sur la bride de fixation (24A) de chacune des pompes à enfichage (11 A), le boulon d'ajustement (29) est supporté de façon réglable et est muni du côté frontal du goujon de fixation (28) constituant le premier auxiliaire d'ajustement, en ce que le goujon de fixation (28) est apporté à l'intérieur d'une cavité (55) s'ouvrant radialement vers l'extérieur contre une surface d'appui (24a) de la bride de fixation (24A) et écarté parallèlement à celle-ci, et en ce que la plaque de positionnement (32A) présente approximativement la forme d'un profilé en U qui pénètre depuis l'extérieur dans la cavité (55) avec lequel elle entoure de deux côtés la gorge de fixation (33) constituant le second auxiliaire d'ajustement et est fixé au moyen d'au moins une vis (37) sur la surface de bride (23a) de l'encastrement de pompe (23).

7. Moteur à combustion interne à plusieurs cylindres dont l'élément de réglage appartenant au moteur est formé d'une seule pièce avec l'élément de contre-accouplement, pour l'élément de réglage de la quantité alimentée de la pompe à enfichage et qui est équipé du dispositif d'ajustement formé de l'un des deux auxiliaires d'ajustement pour le montage de la pompe à enfichage, pour la mise en ceuvre du procédé selon la revendication 1 ou 2, caractérisé en ce que sur la bride de fixation (24A) de la pompe à enfichage (11 A), le boulon d'ajustement (29) est supporté de façon réglable et comporte du côté frontal le goujon de fixation (28) formant le premier auxiliaire d'ajustement, en ce que le goujon de fixation (28) est introduit à l'intérieur d'une cavité (55) contre une surface d'appui (24a) de la bride de fixation (24A) et s'écartant parallèlement à celle-ci, ainsi que s'ouvrant radialement vers l'extérieur, et en ce que la plaque de positionnement (32A) présente approximativement la forme d'un profilé en U qui pénètre depuis l'extérieur dans la cavité (55), et entoure de deux côtés le goujon de fixation (28) avec la gorge de fixation (33) formant le second auxiliaire d'ajustement et est fixée par au moins une vis (37) sur la surface de bride (23a) de l'encastrement de pompe (23).

8. Moteur à combustion interne selon la revendication 6 ou 7, caractérisé en ce que la plaque de positionnement (32A) en forme de profilé en U est munie à l'extérieur de la gorge de fixation (33) et d'au moins une ouverture de part en part (36) pour la vis (37) servant à la fixation et encore d'un moyen auxiliaire pour orienter la position de montage de la plaque de positionnement (32A).

9. Moteur à combustion interne selon la revendication 8, caractérisé en ce que le moyen auxiliaire pour l'orientation de la plaque de positionnement (32A) est formé de deux cavités des deux côtés de la gorge de fixation (33) et placées avantageusement parallèlement à celle-ci, servant à la réception du goujon d'assurance en position de la pompe factice.
